# EUROPÄISCHE PATENTSCHRIFT

(11) **EP 0 034 198 B1**
(45) Veröffentlichungstag und Bekanntmachung des Hinweises auf die Patenterteilung: **09.05.1984**
(21) Anmeldenummer: 80104509.7
(22) Anmeldetag: 30.07.1980
(51) Int. Cl.: E06B 9/14

(54) **Torblatt für ein Deckenglieder- oder Rolltor und Verfahren zur Herstellung dieses Torblattes**
Slat for a multi-section overhead door or roller shutter, and method of making such a slat
Lame pour porte enroulable ou pour porte à lames articulées et procédé pour la fabrication d'une telle lame

(30) Priorität: 18.02.1980 DE 3006056
(43) Veröffentlichungstag der Anmeldung: 26.08.1981
(73) Patentinhaber: Türenwerke Riexinger GmbH & Co.KG, D-7129 Brackenheim-Hausen (DE)
(72) Erfinder: Riexinger, Gustav, sen., D-7129 Brackenheim-Hausen (DE); Nagel, Rudolf, D-7036 Schöneich (DE)
(74) Vertreter: Schmidt-Evers, Jürgen, Dipl.-Ing.

## Beschreibung

Die Erfindung betrifft ein Torblatt für ein Deckenglieder- oder Rolltor, wie es im Oberbegriff des Patentanspruches 1 näher angegeben ist.

Ein derartiges Torblatt ist beispielsweise in der nachveröffentlichten DE-A-2 926 144 beschrieben. Das einzelne Torblatt besteht beispielsweise aus einem Metallhohlprofil mit einer Aussenschale und einer Innenschale, die durch zwei profilierte Metallbänder gebildet sind. An ihren Längsseiten sind die Metallbänder zur Bildung von Gelenkelementen krallenförmig ineinandergebogen. Die Gelenkelemente sind drehsymmetrisch zueinander angebracht, so dass die Querschnittsform des Torblattes rotationssymmetrisch ist. Bei dem Herstellungsvorgang eines solchen Torblattes werden die Metallbänder zunächst so profiliert, dass sie nach dem Zusammenfügen einen Hohlraum umschliessen, und es werden ihre Längsseiten krallenförmig ineinandergebogen. Bei diesem Ineinanderbiegen kann es aufgrund der unterschiedlichen Krümmungsradien in den Biegungen und den damit verbundenen Verschiebungen der Hohlraumschmalseiten dazu kommen, dass sich diese Hohlraumschmalseiten zum Hohlraum hin eindellen. Dies ist insbesondere dann nachteilig, wenn die obenliegende Hohlraumschmalseite eine solche Eindellung erfährt, dass sich dann unter ungünstigen Umständen in dieser Eindellung Wasser ansammeln kann.

Aufgabe der Erfindung ist dementsprechend, für ein eingangs angegebenes Torblatt eine Ausgestaltung anzugeben, bei der solche Eindellungen der Hohlraumwandungen vermieden werden.

Diese Aufgabe wird mit Hilfe eines Torblattes nach dem Oberbegriff des Patentanspruches 1 gelöst, das erfindungsgemäss nach der im kennzeichnenden Teil des Patentanspruches 1 angegebenen Weise ausgestaltet ist. Vorteilhafte Ausgestaltungen der Erfindung sowie ein bevorzugtes Verfahren zu seiner Herstellung sind in den Unteransprüchen angegeben.

Die Erfindung sieht vor, die Innenschale und/oder die Aussenschale im Bereich zwischen einem Gelenkelement und der benachbarten Hohlraumschmalseite mit einer in Längsrichtung sich erstreckenden Sicke zu versehen. Diese Sicke gleicht die Längendifferenzen aus, die beim Ineinanderbiegen der beiden Schalen wegen der unterschiedlichen Krümmungsradien verursacht werden. Zum Ausgleich dieser Längendifferenz ist eine Sicke an derjenigen Schale genügend, die jeweils bei dem entsprechenden Gelenkelement den kleineren Krümmungsradius aufweist. Diese Sicke verhindert ein Einkrümmen der benachbart liegenden Hohlraumschmalseite.

Nach der Fr-A-2 297 987 ist zwar eine Rollklappe bekannt, die aus Blattelementen zusammengesetzt ist, welche aus von zwei Schalen gebildeten Hohlprofilen gebildet sind, wobei jede Schale eine Sicke aufweist. Die Sicken befinden sich jedoch etwa in der Schalenmitte und liegen aneinander. Sie haben nicht die Aufgabe des Ausgleiches einer Längendifferenz sondern sollen die Schalen versteifen. Durch das Aneinanderliegen der Sicken wird zwangsweise eine unerwünschte Kältebrücke gebildet.

Eine vorteilhafte Weiterbildung der Erfindung sieht vor, an den entsprechenden Stellen die Sicke sowohl an der Aussenschale sowie auch an der Innenschale auszubilden, wobei diese Sicken ineinandergreifen. Hierdurch wird eine zusätzliche Fixierung der Aussenschale gegen die Innenschale erzielt, so dass sie beim Ineinanderbiegen der Oberseiten bzw. Unterseiten zu Gelenkelementen nicht gegeneinander verrücken können.

Zur Herstellung des erfindungsgemässen Torblattes ist vorgesehen, das Torblatt aus zwei profilierten Metallbändern zusammenzufügen, wobei diese Metallbänder in einer Rollenformmaschine profiliert und mit Sicken versehen werden. Dabei können die Sicken von zusätzlichen Rollen eingeformt werden, es ist aber auch möglich, die zur Profilierung der Metallbänder vorgesehenen Verformungswalzen entsprechend den vorgesehenen Sicken auszugestalten. Dabei werden in beiden Fällen die Sicken vor dem Zusammenfügen der Bänder und der Ausbildung der Gelenkelemente eingeformt.

Im folgenden wird nun die Erfindung anhand der in den Figuren dargestellten Ausführungsbeispiele beschrieben und näher erläutert.

Es zeigen:
Fig. 1 einen Querschnitt durch ein erfindungsgemässes Torblatt,
Fig. 2 eine erste Ausführungsform eines erfindungsgemässen Torblattes,
Fig. 3 eine zweite Ausführungsform eines erfindungsgemässen Torblattes,

die Figuren 4 und 5 zeigen Verformungsrollen zur Herstellung enes Torblattes aus Metallbändern.

Die Fig. 1 zeigt einen Querschnitt durch ein erfindungsgemässes Torblatt. Das Torblatt besteht aus einer Aussenschale 2 und einer dazu in der Wandstärke verringerten Innenschale 3. Die Aussenschale und die Innenschale sind so profiliert, dass sie einen Hohlraum 4 umschliessen. Ferner sind sie an ihren Längsseiten zu Gelenkelementen 7 und 8 ineinandergebogen. Wie im rechten Teil der Fig. 1 dargestellt ist, befindet sich zwischen dem Gelenkelement 8 und der Hohlraumschmalseite 10 in der Wandung der Innenschale eine Sicke 12. Diese Sicke 12 gleicht den Längenunterschied aus, der beim Ineinanderdrehen der Schalenenden zu dem Gelenkelement 8 zwischen den Schalen auftritt.

Im linken Teil der Fig. 1 ist dargestellt, dass zwischen dem Gelenkelement 7 und der Hohlraumschmalseite 9 sowohl die Innenschale 3 mit einer Sicke 11 als auch die Aussenschale 2 mit einer entsprechenden Sicke 13 versehen sind. Diese Sicken sind so ausgebildet, dass sie ineinandergreifen und ein gegenseitiges Verschieben von Innenschale und Aussenschale verhindern.

Die Fig. 2 zeigt in perspektivischer Darstellung ein erfindungsgemässes Torblatt, das sowohl an dem oberen Gelenkelement 7 wie auch an dem unteren Gelenkelement 8 mit Sicken versehen ist. Dabei sind die Sicken sowohl in der Innenschale 3 wie auch in der Aussenschale 2 angebracht. Die Sicken 11 und 13 sowie die Sicken 12 und 14 greifen ineinander. Die Sicken verlaufen parallel zu den Längsseiten 5 bzw. 6 des Torblattes. Die Querschnittsform des Torblattes ist rotationssymmetrisch zu der Achse 20.

Die Fig. 3 zeigt eine weitere Ausführungsform des erfindungsgemässen Torblattes. Bei dieser Ausführungsform ist eine Sicke jeweils nur an derjenigen Schale angebracht, die bei dem benachbarten Gelenkelement 7 bzw. 8 innenliegt. So ist bei dem oberen Gelenkelement 7 nur die Aussenschale 2 mit einer Sicke 13 versehen, wobei die Innenschale 3 gerade verläuft, im Bereich des unteren Gelenkelementes 8 ist umgekehrt nur die Innenschale 3 mit einer Sicke 12 versehen, während die Aussenschale 2 gerade verläuft. In der Fig. 3 ist weiter dargestellt, dass die Innenschale 3 mit Spalten 18 versehen sein kann. Diese Spalten 18 verlaufen ebenfalls parallel zu den Längsseiten 5 bzw. 6 des Torblattes. Diese Spalten 18 erfüllen den Zweck, einen Wärmeübergang von der Innenschale 3, die sich auf der Innenseite des Torraumes befindet, zu der Aussenschale 2 herabzusetzen, so dass die Wärmeisolation des Torblattes verbessert wird. Dabei kann ein solcher Spalt 18 von einzelnen Stegen 19 überbrückt sein, um die Zugfestigkeit des Torblattes zu erhalten. Diese Stege 19 sind nur im oberen Teil der Fig. 3 dargestellt.

Zur weiteren Verbesserung der Wärmedämmung kann der Hohlraum 4 des Torblattes auch ausgeschäumt sein.

Die Fig. 4 und 5 zeigen Verformungsrollen 17, mit denen Metallbänder 15 und 16 profiliert werden. Die Verformungsrollen weisen einanderzugeordnete Vorsprünge 21,23 und Nuten 22,24auf, die bei Drehung der Rollen ineinandergreifen und die Metallbänder 15 und 16 mit Sicken 11, 12, 13, 14 versehen. Wie sich aus der Darstellung der Fig. 4 und 5 ebenfalls entnehmen lässt, erfolgt die Ausbildung dieser Sicken 11 bis 14 vor dem Zusammenfügen der Metallbänder 15, 16 zu einem Hohlprofil. Grundsätzlich wäre es aber auch möglich, die Bänder zunächst mit den Verformungsrollen winklig zu formen, sodann zur Bildung eines Hohlprofils zusammenzufügen, an diesem zusammengefügten Hohlprofil die Sicken einzupressen und danach die Gelenkelemente auszubilden.

## Patentansprüche

1. Torblatt für ein Deckenglieder- oder Rolltor, bestehend aus einem Hohlprofil (1 ) mit einer Aussenschale (2) und einer Innenschale (3), die einen Hohlraum (4) umschliessen und an ihren Längsseiten (5, 6) zur Bildung von Gelenkelementen (7, 8) krallenförmig ineinandergebogen sind, dadurch gekennzeichnet, dass die Innenschale (3) und/oder die Aussenschale (2) im Bereich zwischen einem Gelenkelement (7) bzw. (8) und der benachbarten Hohlraumschmalseite (9) bzw. (10) eine in Längsrichtung sich erstreckende Sicke (11, 12, 13) aufweist.

2. Torblatt nach Anspruch 1, dadurch gekennzeichnet, dass die Aussenschale (2) und die Innenschale (3) jeweils mit einanderzugeordneten, ineinandergreifenden Sicken (11, 13) versehen sind.

3. Torblatt nach Anspruch 1 oder 2, dadurch gekennzeichnet, dass die Aussenschale (2) und die Innenschale (3) aus Metall bestehen.

4. Torblatt nach einem der Ansprüche 1 bis 3, dadurch gekennzeichnet, dass der Hohlraum (4) mit Schaummasse gefüllt ist.

5. Verfahren zur Herstellung eines Torblattes nach einem der Ansprüche 1 bis 4, bei dem von zwei Metallbandrollen Metallbänder (15, 16) abgezogen und in einer Rollenformmaschine zur Bildung eines Hohlprofils geformt und zusammengefügt werden, dadurch gekennzeichnet, dass mittels Verformungsrollen (17) eine oder mehrere Sicken (11, 12, 13, 14) in eines der Metallbänder oder in beide Metallbänder (15, 16) derart eingeformt werden, dass sich die Sicken am Hohlprofil im Bereich zwischen dem Gelenkelement (7 bzw. 8) und der benachbarten Hohlraumschmalseite (9 bzw. 10) befinden.

6. Verfahren nach Anspruch 5, dadurch gekennzeichnet, dass das Einformen der Sicken (11 - 14) vor dem Zusammenfügen der Metallbänder (15, 16) zu einem Hohlprofil (1) erfolgt.

## Claims

1. Slat for a roller shutter or multi-section overhead door, comprising a hollow section (1) having an outer shell (2) and an inner shell (3) which enclose a hollow space (4) and are bent in claw-like fashion into one another at their longitudinal sides (5, 6) to form hinge elements (7, 8), characterised in that the inner shell (3) and/or the outer shell (2) has a crease (11, 12, 13), extending in the longitudinal direction, in the region between a hinge element (7, respectively 8) and the adjoining narrow side of the hollow space (9, respectively 10).

2. Slat according to claim 1, characterised in that the outer shell (2) and the inner shell (3) are each provided with a crease (11, 13) which creases are associated with and interlocked with one another.

3. Slat according to claim 1 or 2, characterised in thatthe outer shell (2) and the inner shell (3) are made of metal.

4. Slat according to one of claims 1 to 3, characterised in that the hollow space (4) is filled with foam material.

5. Method of producing a slat according to one of claims 1 to 4, in which metal bands (15, 16) are pulled off from two metal band rolls and are moulded in a roll moulding machine in order to form a hollow section and are joined together, characterised in that by means of deformation rollers (17) one or more creases (11, 12, 13, 14) are moulded into one of the metal bands or in both of the metal bands (15, 16), such that the creases are located on the hollow section in the region between the hinge element (7 respectively 8) and the adjoining narrow end of the hollow space (9 respectively 10).

6. Method according to claim 5, characterised in that the crases (11-14) are moulded before the metal bands (15, 16) are joined together to form a hollow section (1).

## Revendications

1. Lame de porte pour une porte à éléments suspendus ou enroulable, constituée par un profilé creux (1) comportant une coque extérieure (2) et une coque intérieure (3) qui enferment un espace creux (4) et sont repliées l'une dans l'autre en forme de crampons au niveau de leurs grands côtés (5, 6) pour la formation d'éléments d'articulation (7, 8), caractérisée en ce que la coque intérieure (3) et/ou la coque extérieure (2) comportent, dans la région entre un élément d'articulation (7) ou (8) et le petit côté voisin (9) ou (10) de l'espace creux, une nervure (11, 12,13) s'étendantsuivant la direction longitudinale.

2. Lame de porte suivant la revendication 1, caractérisée en ce que la coque extérieure (2) et la coque intérieure (3) sont respectivement munies et associées l'une à l'autre.

3. Lame de porte suivant la revendication 1 ou 2, caractérisée en ce que la coque extérieure (2) et la coque intérieure (3) sont métalliques.

4. Lame de porte suivant l'une des revendications 1 à 3, caractérisée en ce que l'espace creux (4) est rempli d'une masse de mousse.

5. Procédé pour la fabrication d'une lame de porte suivant l'une des revendications 1 à 4, dans lequel des bandes métalliques (15, 16) sont repliées à partir de deux rouleaux de bandes métalliques et mises en forme dans une machine de mise en forme à rouleaux pour la formation d'un profil creux et assemblées, caractérisée en ce qu'au moyen de rouleaux de déformation (17) une ou plusieurs nervures (11, 12, 13, 14) sont formées dans une des bandes métalliques ou dans les deux bandes métalliques ( 15,16) de manière que les rainures se trouvent sur le profilé creux, dans la région entre l'élément d'articulation (7 ou 8) et le petit côté voisin (9 ou 10) de l'espace creux.

6. Procédé suivant la revendication 5, caractérisé en ce que le formage des nervures (11-14) a lieu avant l'assemblage des bandes métalliques (15, 16) pour former un profilé creux (1 ).
